# EUROPÄISCHE PATENTSCHRIFT

(11) **EP 0 339 363 B1**
(45) Veröffentlichungstag und Bekanntmachung des Hinweises auf die Patenterteilung: **16.12.1992**
(21) Anmeldenummer: 89106462.8
(22) Anmeldetag: 12.04.1989
(51) Int. Cl.: B05B 1/18, G01K 13/02

(54) **Handbrause**
Hand shower
Douche à main

(30) Priorität: 23.04.1988 DE 3813856
(43) Veröffentlichungstag der Anmeldung: 02.11.1989
(73) Patentinhaber: FRIEDRICH GROHE AKTIENGESELLSCHAFT, D-58675 Hemer (DE)
(72) Erfinder: Gottwald, Adolf, D-5860 Iserlohn (DE); Köster, Wilfried, D-5750 Menden 2 (DE)

(56) Entgegenhaltungen:
- DE-A- 3 328 782
- DE-A- 3 335 756
- UA-A- 2 626 524

## Beschreibung

Die Erfindung betrifft eine Handbrause mit den im Oberbegriff des Anspruchs 1 angegebenen Merkmalen.
Eine derartige Handbrause ist aus der US-A-4 281 543 bekannt, wobei zur Temperaturmessung des Brausewassers eine Flüssigkristalleinrichtung an der Seitenwand, die den Brauseboden mit der Rückwand verbindet, angeordnet ist. Diese bekannte Handbrause weist dabei nur ein Strahlerzeugungssystem auf. Bei Handbrausen mit mehreren Strahlerzeugungssystemen, die über ein Umschaltventil wahlweise von dem zuströmenden Wasser beaufschlagt werden, ist diese bekannte Einrichtung wenig geeignet. Darüber hinaus können in der Regel mit einer Flüssigkristallanzeige nur relativ große Temperatursprünge angezeigt werden.
Aus der US-A-2 626 524 ist ferner eine Brauseeinrichtung mit einer separaten mechanischen Temperaturmeßeinrichtung bekannt, die starr mit der Wasserleitung verbunden ist. Diese Einrichtung erfordert ein besonderes Gehäuse mit zwei etwa um 90^{o} gewinkelt angeordneten Bereichen, in die die Temperaturmeßeinrichtung einschraubbar ist. Die Temperaturanzeigevorrichtung steht hierbei aus dem Gehäuse vor, so daß diese vorbekannte Einrichtung für mobile, von einer Schlauchleitung mit Wasser versorgte Handbrausen - schon wegen des großen Platzbedarfs - nicht geeignet erscheint.

Der Erfindung liegt die Aufgabe zugrunde, die Handbrause nach dem Oberbegriff des Anspruchs 1 zu verbessern, so daß unabhängig von dem jeweils genutzten Strahlerzeugungssystem eine relativ genaue und feingestufte Temperaturanzeige ermöglicht ist.

Diese Aufgabe wird erfindungsgemäß durch die Merkmale des Anspruchs 1 gelöst.
Weitere Ausgestaltungen der Erfindung sind in den Ansprüchen 2 bis 4 angegeben.

Mit dieser erfindungsgemäßen Ausbildung ist eine gradgenaue und ergonomiefreundliche Ablesbarkeit gewährleistet. Durch die Anordnung der Temperaturmeßeinrichtung in einem Sondergehäuse, welches mit Hilfe eines Sprengrings im Gehäuse der Handbrause gehaltert ist, ist eine äußerst einfache Montage der Meßeinrichtung in die Handbrause ermöglicht.

Vorteilhaft kann die Temperaturmeßeinrichtung in einen herausziehbaren Handbrauseauslauf, d.h. die Handbrause kann an einer Sanitärarmatur aufgesteckt werden und bildet in der Stecklage den Auslauf für die Armatur, angeordnet werden. Auch beim Einsatz der erfindungsgemäßen Handbrause in Duschkabinen wird es ermöglicht, daß der Benutzer sich jederzeit über den Temperaturzustand des Wassers in der Handbrause aus nächster Augenhöhe informieren kann.

Ein Ausführungsbeispiel der Erfindung ist in der Zeichnung dargestellt und wird im folgenden näher beschrieben. Es zeigt
- Figur 1: eine Handbrause in Form eines Handbrausenauslaufs für Sanitärarmaturen in Seitenansicht, teilweise geschnitten;
- Figur 2: den Handbrausenauslauf gemäß Figur 1 in Vorderansicht.

Der in der Zeichnung gezeigte Handbrausenauslauf weist ein knaufartiges Gehäuse aus Kunststoff auf, an dem ein Zapfen 15 zum Aufstecken an eine in der Zeichnung nicht dargestellte Sanitärarmatur ausgebildet ist. An dem Zapfen 15 ist außerdem mit Hilfe einer Schnellkupplung 12 ein Brauseschlauch 11 angekuppelt. Das über den Brauseschlauch 11 zugeführte Mischwasser wird durch den hohl ausgebildeten Zapfen 15 in das Innere des Gehäuses 1 geleitet und von hier unmittelbar einer Zulaufkammer 23 eines im Gehäuse 1 angeordneten Umschaltventils 2 zugeführt.
Am unteren Teil des Gehäuses 1 ist ein Brauseboden 3 angeordnet, in dem ein Wasserstrahlmundstück 31 und konzentrisch hierzu die Brausestrahlöffnungen 32 vorgesehen sind.
An der stirnseitigen Seitenwand 14 ist in einer Öffnung ein Sondergehäuse 4 einfügbar und mit einem Sprengring 13 in der Stecklage sicherbar. In dem Sondergehäuse ist eine elektronische Temperaturmeßeinrichtung angeordnet. Derartige Temperaturmeßeinrichtungen sind bekannt und können je nach Wahl eingesetzt werden. An dem Sondergehäuse 4 ist ein Temperaturfühler 41 ausgebildet, der gedichtet durch ein Ventilgehäuse 22 des Umschaltventils 2 in die Zulaufkammer 23 eintaucht. An der äußeren Stirnseite des Sondergehäuses 4 ist, wie insbesondere aus Figur 2 ersichtlich, eine Digitalanzeigevorrichtung 42 für die Temperatur sowie Solarzellen 43 für die Versorgung der elektronischen Temperaturmeßeinrichtung mit elektrischer Energie vorgesehen.

Das temperierte Mischwasser wird beim Betrieb der Brause über den Brauseschlauch 11 in das Gehäuse 1 und von hier in die Zulaufkammer 23 des Umschaltventils 2 geleitet. Von hier wird es gesteuert über einen Umstellventilkörper 21 in einen Austrittskanal 26 zu dem Wasserstrahlmundstück 31 geleitet und tritt von hier ins Freie. Die vorstehend beschriebene Wasserführung entspricht der in der Zeichnung Figur 1 dargestellten Stellung des Umschaltventils 2.
Wird nun eine Umschalttaste 24 betätigt, so wird der Umstellventilkörper 21 nach unten bewegt und sperrt den Abfluß in den Austrittskanal 26 ab und öffnet dagegen den Austrittskanal 25 zu den Brausestrahlöffnungen 32. Unabhängig von der Stellung des Umschaltventils 2 wird die Temperatur des zuströmenden Mischwassers in der Zulaufkammer 23 von dem Temperaturfühler 21 ermittelt, der elektronischen Temperaturmeßeinrichtung in dem Gehäuse 4 zugeleitet und über die Digitalanzeigevorrichtung 42 angezeigt.

## Patentansprüche

1. Handbrause mit einer Temperaturmeßeinrichtung, wobei die Temperaturanzeige in einem Bereich angeordnet ist, der von dem Strahlaustrittsöffnungen (31,32) aufweisenden Brauseboden (3) abgekehrt ist, dadurch gekennzeichnet, daß im Bereich einer Seitenwand (14) eine Öffnung zur Aufnahme eines Sondergehäuses (4) mit einer elektronischen Temperaturmeßeinrichtung vorgesehen ist, wobei am Sondergehäuse (4) ein Stift als Temperaturfühler (41) ausgebildet ist, der gedichtet durch ein Ventilgehäuse (22) in eine Zulaufkammer (23) eines Umschaltventils (2) zum Umschalten des Wasserstromes zu separaten Strahlaustrittsöffnungen (31,32) einfaßt und die erfühlten Temperaturwerte der Temperaturmeßeinrichtung zuführt.

2. Handbrause nach Anspruch 1, dadurch gekennzeichnet, daß das Sondergehäuse (4) mit einem Sprengring (13) in der Stecklage in der Seitenwand (14) gesichert ist.

3. Handbrause nach Anspruch 1 oder 2, dadurch gekennzeichnet, daß an der Außenseite des Sondergehäuses (4) eine Digitalanzeigevorrichtung (42) für die gemessene Temperatur vorgesehen ist.

4. Handbrause nach einem der Ansprüche 1 bis 3, dadurch gekennzeichnet, daß die Temperaturmeßeinrichtung über Solarzellen (43) mit elektrischer Energie versorgt ist.

## Claims

1. Hand shower device with a temperature measuring device, the temperature indication being arranged in a region which is turned away from the base (3), having flow outlet openings (31,32), of the shower device, characterized in that in the region of a side wall (14) an opening is provided to receive a separate housing (4) with an electronic temperature measuring device, there being formed on the separate housing (4) a pin as temperature sensor (41) which engages in a sealed manner through a valve housing (22) into an inlet chamber (23) of a switchover valve (2) to switch the water flow over to separate flow outlet openings (31,32) and feeds the sensed temperature values to the temperature measuring device.

2. Hand shower device according to Claim 1, characterized in that the separate housing (4) is secured with a spring ring (13) in the insertion position in the side wall (14).

3. Hand shower device according to Claim 1 or 2, characterized in that a digital indicating means (42) for the measured temperature is provided on the outside of the separate housing (4).

4. Hand shower device according to one of Claims 1 to 3, characterized in that the temperature measuring device is supplied with electric power by way of solar cells (43).

## Revendications

1. Douchette comportant un dispositif de mesure de température dont l'affichage de la température est situé dans une zone opposée au fond (3) de la douchette muni des orifices de sortie des jets (31, 32), douchette, caractérisée en ce qu'au niveau d'une paroi latérale (14) il est prévu une ouverture pour recevoir un boîtier particulier (4) avec un dispositif de mesure électronique de température, le boîtier particulier (4) comportant une tige comme capteur de température (41) qui traverse de manière étanche le boîtier de robinet (22) en passant dans une chambre d'alimentation (23) d'une soupape d'inversion (2) pour commuter le courant d'eau vers des orifices de sortie de jets séparés (31, 32), et fournit les valeurs de température, captées à l'installation de mesure de température.

2. Douchette selon la revendication 1, caractérisée en ce que le boîtier particulier (4) est fixé dans la paroi latérale (14) en position engagée, par l'intermédiaire d'un anneau d'enclipsage (13).

3. Douchette selon la revendication 1 ou 2, caractérisée par un dispositif d'affichage numérique (42) pour la température mesurée, ce dispositif étant prévu sur le côté extérieur du boîtier particulier (4).

4. Douchette selon l'une des revendications 1 à 3, caractérisée en ce que le dispositif de mesure de température est alimenté en énergie électrique par l'intermédiaire de cellules solaires (43).
